# EUROPÄISCHE PATENTSCHRIFT

(11) **EP 4 112 932 B1**
(45) Veröffentlichungstag und Bekanntmachung des Hinweises auf die Patenterteilung: **02.04.2025**
(21) Anmeldenummer: 22180868.6
(22) Anmeldetag: 24.06.2022
(51) Int. Cl.: F04B 39/02, F04B 39/04, F04B 51/00, F04B 53/18

(54) **KOLBENKOMPRESSOR UND VERFAHREN ZUM BETREIBEN EINES KOLBENKOMPRESSORS**
PISTON COMPRESSOR AND METHOD FOR OPERATING SAME
COMPRESSEUR À PISTON ET PROCÉDÉ DE FONCTIONNEMENT D'UN COMPRESSEUR À PISTON

(30) Priorität: 28.06.2021 AT 505362021
(43) Veröffentlichungstag der Anmeldung: 04.01.2023
(73) Patentinhaber: Hoerbiger Wien GmbH, 1220 Wien (AT)
(72) Erfinder: Kornfeld, Matthias, 1220 Wien (AT); Lindner-Silwester, Tino, 1220 Wien (AT); Fritz, Bernhard, 1220 Wien (AT)
(74) Vertreter: Patentanwälte Pinter & Weiss OG

(56) Entgegenhaltungen:
- EP-A1- 1 118 770
- DE-A1- 10 001 518
- DE-T2- 60 026 599
- JP-A- H01 176 897
- US-A1- 2020 386 117

## Beschreibung

Die Erfindung betrifft ein Schmiersystem für einen Kolbenkompressor, zum Einbringen eines Schmiermittels auf eine Zylinderlauffläche eines Zylinders des Kolbenkompressors, in dem ein Kolben hin- und her bewegbar ist, wobei eine Schmiersystem-Steuerungseinheit zur Steuerung einer einzubringenden Schmiermittelmenge vorgesehen ist. Die Erfindung betrifft weiters einen Kolbenkompressor mit einem Schmiersystem sowie ein Verfahren zum Betreiben eines Kolbenkompressors mit zumindest einem Zylinder, in dem ein Kolben hin-und her bewegt wird, wobei mittels eines Schmiersystems einer Zylinderlauffläche des zumindest einen Zylinders ein Schmiermittel zugeführt wird und wobei eine Schmiermittelmenge des zugeführten Schmiermittels von einer Schmiersystem-Steuerungseinheit gesteuert wird.

Bei Kolbenmaschinen, insbesondere bei geschmierten Kolbenkompressoren, ist die zuverlässige Schmierung der Zylinder von großer Bedeutung für einen zuverlässigen Betrieb. In der Regel befinden sich in jedem Zylinder jeweils ein oder mehrere Schmierstellen, über die ein Schmiermittel in den Zylinder eingebracht werden kann. Die Schmierstellen werden meist von einem zentralen Schmiersystem mit Schmiermittel versorgt. Eine möglichst genaue Dosierung des Schmiermittels in die Zylinder ist maßgeblich für den zuverlässigen Betrieb. Eine zu geringe Menge an Schmiermittel führt zu erhöhtem Verschleiß an den bewegten Komponenten des Kompressors, insbesondere an den Kolbenringen oder auch Packungsringen von Dichtpackungen, mit welchen die Kolbenstangeabgedichtet wird. Erhöhter Verschleiß führt in der Folge zu einer reduzierten Lebensdauer dieser Komponenten und somit zu einer geringeren Verfügbarkeit des Kompressors. Im Gegenzug führt eine zu große Menge an Schmiermittel in der Regel zu einer reduzierten Lebensdauer von Komponenten wie z.B. den Kompressorventilen aufgrund eines Ölklebeeffekts sowie zu einer reduzierten Lebensdauer von dem Kompressor nachgeschalteten Einrichtungen wie z.B. Katalysatoren. Außerdem führen hohe Mengen an Schmiermittel natürlich zu erhöhten Betriebskosten aufgrund des Schmiermittelverbrauchs sowie auch zu höheren Investitionskosten, weil zur Entfernung überschüssigen Schmiermittels aus dem verdichteten Prozessstrom zusätzliches Equipment wie z.B. spezielle Abscheider erforderlich sind.

Bekannte Schmiersysteme basieren meist auf einer vorgegebenen Schmiermittelmenge für die jeweiligen Kolbenmaschinen. Diese vorgegebenen Schmiermittelmengen werden typischerweise von den Kompressorherstellern in Abhängigkeit von Kompressortyp, Baugröße und Prozessparameter bereitgestellt und beruhen auf empirischen Daten bzw. vereinfachten Berechnungsmodellen. Aufgrund von Unsicherheiten in diesen Berechnungsmodellen und zur Abdeckung sämtlicher Bauformen und Betriebsbedingungen der Kompressoren sind üblicherweise Sicherheitsfaktoren vorgesehen, die entsprechend konservativ gewählt sind, sodass in der Regel mehr Schmiermittel zugeführt wird, als erforderlich. Eine solche "Überschmierung" der Zylinder im Betrieb ist für den Betreiber eines Kolbenkompressors aus den oben genannten Gründen natürlich nachteilig und daher unerwünscht. Ein bekanntes Schmiersystem ist im Dokument DE 600 26 599 T2 offenbart.

Es ist daher eine Aufgabe der Erfindung, einen Kolbenkompressor und ein Verfahren zum Betreiben eines Kolbenkompressors bereitzustellen, mit welchen eine Überschmierung der Zylinder vermieden und die Schmiermittelmenge auf ein für den Betrieb erforderliches Maß reduziert werden kann.

Die Aufgabe wird mit dem eingangs genannten Schmiersystem dadurch gelöst, dass zumindest ein Schmiermittelsensor zur Erfassung einer für eine Schmierfilmdicke eines Schmierfilms an der Zylinderlauffläche des Zylinders repräsentativen Schmierfilm-Messgröße vorgesehen ist, dass die Schmiersystem-Steuerungseinheit dazu ausgebildet ist, das Schmiersystem im Betrieb des Kolbenkompressors zumindest einmal in einem vorgegebenen Kalibrierbetriebsmodus zu betreiben, anhand der während der Durchführung des Kalibrierbetriebsmodus erfassten Schmierfilm-Messgröße einen Schmierfilmzustandswert zu ermitteln und nach Beendigung des Kalibrierbetriebsmodus im Betrieb des Kolbenkompressors die einzubringende Schmiermittelmenge in Abhängigkeit des ermittelten Schmierfilmzustandswerts zu steuern. Dadurch wird ein Schmiersystem geschaffen, das anhand einer Messung der Schmierfilmdicke und Auswertung des Messergebnisses den Zustand des Schmierfilms an der Zylinderlaufbuchse automatisch detektiert und darauf basierend selbstständig eine geeignete Schmiermittelmenge bereitstellt. Dadurch kann die benötigte Schmiermittelmenge gegenüber herkömmlichen Schmiersystemen deutlich reduziert werden, sodass es zu keiner Überschmierung der Zylinder kommt.

Erfindungsgemäß ist der Schmiermittelsensor ein Ultraschallsensor, wobei eine zeitliche Auflösung des Schmiermittelsensors vorzugsweise 0,01° bis 5° Kurbelwinkel beträgt. Dadurch kann eine einfache Erfassung der Schmierfilm-Messgröße ermöglicht werden, ohne dass ein unmittelbarer Zugang zur Zylinderlauffläche erforderlich ist. Ein Ultraschallsensor kann beispielsweise einfach an der Außenseite eines bestehenden Zylinders angeordnet werden.

Vorzugsweise ist die Schmiersystem-Steuerungseinheit dazu ausgebildet, zur Ermittlung des Schmierfilmzustandswerts einen Sensorwert der Schmierfilm-Messgröße zu verwenden, der während eines Kolbenhubs des Kolbens zu einem Zeitpunkt erfasst wird, zu dem sich ein Kolbenring des Kolbens im Sensorbereich des Schmiermittelsensors befindet, vorzugsweise einen während des Kolbenhubs erfassten Minimalwert der Schmierfilm-Messgröße. Dadurch kann auf die aktuelle Schmierfilmdicke im Bereich eines Kolbenrings geschlossen werden und basierend darauf die erforderliche Schmiermittelmenge ermittelt werden.

Vorzugsweise ist das Schmiersystem zur intermittierenden Einbringung des Schmiermittels in den Zylinder ausgebildet, vorzugsweise als Pump-to-point System, als Divider-Block-System oder als Common-Rail-System, und die Schmiersystem-Steuerungseinheit ist dazu ausgebildet, die Schmiermittelmenge durch eine Änderung einer Frequenz und/oder einer Injektionsmenge jeweils einer Injektion der intermittierenden Einbringung des Schmiermittels zu steuern. Dadurch können bewährte Schmiersysteme verwendet werden und entsprechend kalibriert werden.

Die Schmiersystem-Steuerungseinheit ist vorteilhafterweise dazu ausgebildet, den Kalibrierbetriebsmodus in einem festgelegten Zyklus zu wiederholen, um den Schmierfilmzustandswert zu aktualisieren und die Schmiermittelmenge an den aktualisierten Schmierfilmzustandswert anzupassen. Dadurch können während des Betriebs auftretende Veränderungen berücksichtigt werden, die unter Umständen eine größere oder geringere Schmiermittelmenge erfordern, beispielsweise ein Verschleiß der Kolbenringe.

Vorzugsweise beträgt eine Dauer des Kalibrierbetriebsmodus mindestens zehn, vorzugsweise mindestens hundert, besonders bevorzugt mindestens tausend Kurbelwellenumdrehungen des Kolbenkompressors oder eine äquivalente Zeit. Dadurch ist eine ausreichende Zeit gegeben, um verschiedene Zustände des Schmierfilms einzustellen und auszuwerten.

Vorzugsweise sind m Kalibrierbetriebsmodus zumindest zwei aufeinanderfolgende Zeitbereiche mit unterschiedlichen Schmiermittelmengen festgelegt und die Schmiersystem-Steuerungseinheit ist dazu ausgebildet, in einem zeitlichen Verlauf der während der zumindest zwei Zeitbereiche erfassten Schmierfilm-Messgröße einen Maximalwert und einen Minimalwert zu ermitteln und daraus den Schmierfilmzustandswert zur Steuerung der Schmiermittelmenge zu ermitteln. Besonders bevorzugt sind dabei ein erster Zeitbereich mit einer vorgegebenen Dauer und ein darauffolgender zweiter Zeitbereich mit einer vorgegebenen Dauer festgelegt und die während des ersten Zeitbereichs eigebrachte Schmiermittelmenge ist so festgelegt, dass sich ein vollständig benetzter Schmierfilm an der Zylinderlauffläche einstellt und die während des zweiten Zeitbereichs eigebrachte Schmiermittelmenge ist so festgelegt, dass sich ein Trockenlauf an der Zylinderlauffläche einstellt. Die Dauer des ersten Zeitbereichs beträgt vorzugsweise zumindest fünf Kurbelwellenumdrehungen und die während des ersten Zeitbereichs eigebrachte Schmiermittelmenge beträgt vorzugsweise 90-200% einer vom Kompressorhersteller vorgegebenen Schmiermittelmenge. Die Dauer des zweiten Zeitbereichs beträgt vorzugsweise zumindest fünf Kurbelwellenumdrehungen und die während des zweiten Zeitbereichs eigebrachte Schmiermittelmenge beträgt vorzugsweise 0% der vom Kompressorhersteller vorgegebenen Schmiermittelmenge. Dadurch werden verschiedene Schmierfilmbedingungen simuliert und zur Ermittlung eines repräsentativen allgemeingültigen Schmierfilmzustandswerts verwendet.

Es ist vorteilhaft, wenn die Schmiersystem-Steuerungseinheit dazu ausgebildet, einen Differenzwert zwischen dem ermittelten Maximalwert und dem ermittelten Minimalwert zu ermitteln, aus dem Maximalwert und dem ermittelten Differenzwert einen Schmierfilmgrenzwert zu ermitteln und den Schmierfilmgrenzwert als Schmierfilmzustandswert zu verwenden. Die Schmiersystem-Steuerungseinheit ist vorzugsweise weiters dazu ausgebildet, im Betrieb des Kolbenkompressors nach Beendigung des Kalibrierbetriebsmodus das Schmiersystem zur Einbringung des Schmiermittels anzusteuern, wenn die Schmierfilm-Messgröße in einem zwischen dem Minimalwert und dem Schmierfilmgrenzwert liegenden Schmiersystem-Aktivierungsbereich liegt. Dadurch wird einerseits eine differenzielle Auswertemethodik geschaffen, die im Wesentlichen unabhängig von den erfassten Absolutwerten der erfassten Schmierfilm-Messgröße ist und es wird ein einfacher Indikator zur Aktivierung der Schmiermittel-Einbringung bereitgestellt.

Im Schmiersystem ist vorzugsweise auch eine Schmiermittelmengen-Erfassungseinheit zur Erfassung einer, der Schmierstelle zugeführten Schmiermittelmenge vorgesehen und die Schmiersystem-Steuerungseinheit ist dazu ausgebildet, die vom Schmierfilmsensor erhaltene Schmierfilm-Messgröße und die von der Schmiermittelmengen-Erfassungseinheit erhaltene Schmiermittelmenge zu vergleichen, um die beiden Werte auf Konsistenz zu überprüfen und/oder um eine Leckage im Schmiersystem zu detektieren. Dadurch kann die Funktion des Schmiermittelsensors geprüft werden und es können Leckagen in den Schmiermittelleitungen detektiert werden. Basierend darauf können gewisse Aktionen, wie z.B. ein Abschalten des Kompressors oder eine Umstellung der Schmierung auf eine herkömmliche Überschmierung durchgeführt werden, wodurch die Betriebssicherheit erhöht werden kann.

Die Erfindung wird zudem mit einem Verfahren dadurch gelöst, dass mittels zumindest eines Schmiermittelsensors, der ein Ultraschallsensor ist, eine für eine Schmierfilmdicke eines Schmierfilms an der Zylinderlauffläche des Zylinders repräsentative Schmierfilm-Messgröße erfasst wird, dass das Schmiersystem im Betrieb des Kolbenkompressors von der Schmiersystem-Steuerungseinheit zumindest einmal in einem vorgegebenen Kalibrierbetriebsmodus betrieben wird, wobei anhand der während der Durchführung des Kalibrierbetriebsmodus erfassten Schmierfilm-Messgröße ein Schmierfilmzustandswert ermittelt wird und dass die Schmiersystem-Steuerungseinheit nach Beendigung des Kalibrierbetriebsmodus im Betrieb des Kolbenkompressors die einzubringende Schmiermittelmenge in Abhängigkeit des ermittelten Schmierfilmzustandswerts steuert.

Die gegenständliche Erfindung wird nachfolgend unter Bezugnahme auf die Figuren 1 bis 4 näher erläutert, die beispielhaft, schematisch und nicht einschränkend vorteilhafte Ausgestaltungen zeigen. Dabei zeigt
Fig.1 einen Schnitt durch einen Zylinder eines Kolbenkompressors,
Fig.2 ein Diagramm mit einer erfassten Schmierfilm-Messgröße über dem Kurbelwinkel,
Fig.3a ein Diagramm mit einem zeitlichen Verlauf der erfassten Schmierfilm-Messgröße über den Kompressorumdrehungen des Kolbenkompressors,
Fig.3b ein Diagramm mit einer prozentualen Schmiermittelmenge über den Kompressorumdrehungen des Kolbenkompressors,
Fig.4 ein Diagramm mit einer erfassten Schmierfilm-Messgröße aufgetragen über dem Kurbelwinkel des Kolbenkompressors.

In Fig.1 ist eine vereinfachte Schnittdarstellung durch einen Zylinder 2 eines Kolbenkompressors 1 dargestellt. Im Zylinder 2 ist in bekannter Weise ein Kolben 3 angeordnet, der im Zylinder zwischen einem oberen Totpunkt OT und einem unteren Totpunkt UT hin- und her bewegbar ist. Der Kolben 3 kann in bekannter Weise von einer (nicht dargestellten) Kurbelwelle über eine (nicht dargestellte) Schubstange, einen (nicht dargestellten) Kreuzkopf und eine Kolbenstange 4 angetrieben werden. Natürlich wären aber auch andere Bauformen des Kolbenkompressors 1 möglich, beispielsweise ein direkter Antrieb des Kolbens 3 durch eine Schubstange ohne Kreuzkopf und Kolbenstange 4. Im dargestellten Beispiel ist im Zylinder 2 eine Zylinderlaufbuchse 5, ein sogenannter Liner, angeordnet, an dessen Innenumfangsfläche eine Zylinderlauffläche für den Kolben 3 ausgebildet ist.

Grundsätzlich ist aber auch eine Ausführung ohne Zylinderlaufbuchse 5 möglich, bei der die Zylinderlauffläche direkt an der Innenumfangsfläche des Zylinders 2 vorgesehen ist. Ein Kolbenkompressor 1 kann natürlich mehrere Zylinder 2 aufweisen, in denen jeweils ein Kolben 3 hin- und her bewegbar ist, wobei die mehreren Kolben 3 von einer gemeinsamen Kurbelwelle angetrieben werden können. Am Kolben 3 können ein oder mehrere Kolbenringe 6 vorgesehen sein, die in geeigneten Umfangsnuten an der Umfangsfläche des Kolbens 3 angeordnet sind. Unter einem Kolbenring 6 sind im Rahmen der Erfindung allgemein Kolbenringe mit verschiedenen Funktionen zu verstehen. Beispielsweise kann ein Kolbenring 6 als Dichtring, als Tragring oder als Abstreifring ausgeführt sein. Ein Dichtring ist beispielsweise dazu ausgebildet, um gegen einen Differenzdruck abzudichten, während ein Tragring üblicherweise keine Dichtwirkung entfaltet und dazu ausgebildet ist, die Last des Kolbens 3 an der Zylinderlaufbuchse abzustützen. Ein Abstreifring wiederum ist dazu ausgebildet, den Schmierfilm von der Zylinderlauffläche abzustreifen.

Natürlich müssen nicht alle Bauformen an einem Kolben 3 vorgesehen sein, sondern es könnte beispielsweise auch nur ein Kolbenring 6 vorgesehen sein, beispielsweise in Form eines Dichtrings. Im dargestellten Beispiel sind drei Kolbenringe 6a, 6b, 6c vorgesehen, wobei der erste und dritte Kolbenring 6a, 6c als Dichtringe ausgebildet sind und der zweite Kolbenring 6b als Tragring ausgebildet ist. Es könnten aber auch mehr oder weniger Kolbenringe 6 vorgesehen sein, z.B. auch ein Ölabstreifring. Dabei ist ersichtlich, dass der Tragring 6b im Vergleich zu den Dichtringen 6a, 6c eine größere Breite (in axialer Richtung) aufweist, was in der Regel der Fall ist. Zudem ist die Nut im Kolben 3, in der der Tragring 6b angeordnet ist, derart ausgeführt, dass der Tragring 6b direkt am Nutgrund aufliegt. Der Tragring 6b ist dadurch im Gegensatz zu den Dichtringen 6a, 6c im in radialer Richtung Wesentlichen unbeweglich, um die Last des Kolbens 3 besser abstützen zu können. Die Dichtringe 6a, 6c sind in den jeweiligen Nuten hingegen radial beweglich, um eine bessere Abdichtung erzeugen zu können. Allgemein kann ein Kolbenring 6 in radialer Richtung natürlich auch einen gewissen Überstand über den Kolben 3 aufweisen, was der Einfachheit halber in Fig.1 nicht dargestellt ist.

Im Zylinder 2 ist in bekannter Weise ein vom Kolben 3 begrenzter Kompressionsraum 7 ausgebildet, an dem ein Saugventil 8 und ein Druckventil 9 angeordnet sind. Während eines Expansionshubs wird der Kolben 3 vom oberen Totpunkt OT zum unteren Totpunkt UT bewegt und während eines Kompressionshubs wird der Kolben 3 vom unteren Totpunkt UT zum oberen Totpunkt OT bewegt. Während des Expansionshubs kann über das Saugventil 8 ein zu komprimierendes gasförmiges Medium, beispielsweise Luft oder ein Prozessgas in den Kompressionsraum 7 angesaugt werden. Während des Kompressionshubs wird das Medium im Kompressionsraum 7 verdichtet und über das Druckventil 9 vom Kompressionsraum 7 abgeführt. Das Saugventil 8 und das Druckventil 9 sind in Fig.1 lediglich als schematische Schaltzeichen angedeutet und können verschieden ausgebildet sein.

Es können auch mehrere Saugventile 8 und Druckventile 9 am Zylinder vorgesehen sein. Das Saugventil 8 und das Druckventil 9 müssen auch nicht zwingend an der Stirnseite des Zylinders 2 angeordnet sein, sondern könnten beispielsweise auch an der Umfangsfläche des Zylinders 2 im Kompressionsraum 7 vorgesehen sein. Beispielsweise können das Saugventil 8 und das Druckventil 9 als bekannte selbsttätige Ringventile ausgebildet sein, wobei ggf. auch ein Abhebegreifer zum Offenhalten der Ventile vorgesehen sein kann. Der Abhebegreifer kann von einer geeigneten Kompressor-Steuerungseinheit 10 zur Kapazitätsregelung des Kompressors 1 angesteuert werden kann.

Der Kolbenkompressor 1 verfügt weiters über ein Schmiersystem zur Schmierung des zumindest einen Zylinders 2. Das Schmiersystem weist dazu je Zylinder 2 zumindest eine Schmierstelle 12 zum Einbringen eines Schmiermittels in den Zylinder 2 auf. Das Schmiermittel bildet im Zylinder 2 einen Schmierfilm 11 aus, um die Reibung zwischen den relativ zueinander bewegten Bauteilen zu minimieren, insbesondere zwischen Kolben 3 bzw. Kolbenringen 6 und Zylinderlauffläche. Um eine möglichst gleichmäßige Verteilung des Schmiermittels im Zylinder 2 zu ermöglichen, können natürlich auch mehrere Schmierstellen 12 vorgesehen sein, die beispielsweise in axialer Richtung und/oder in Umfangsrichtung beabstandet am Zylinder 2 verteilt angeordnet sein können, wie in Fig.1 durch die Schmierstellen 12a, 12b angedeutet ist. Je nach konstruktiver Ausführung eines Kolbenrings 6 kann es vorteilhaft sein, wenn die Schmiermitteleinbringung über die Schmierstelle 12 im Kompressionshub und/oder im Expansionshub erfolgt, beispielsweise bevor der jeweilige Kolbenring 6 die Schmierstelle 12 erreicht, während sich der Kolbenring 6 im Bereich der Schmierstelle 12 befindet oder ggf. auch nachdem der jeweilige Kolbenring 6 die Schmierstelle 12 passiert hat. Der Zeitpunkt der Einbringung hängt im Wesentlichen vom verwendeten Schmiersystem ab.

Im Stand der Technik sind verschiedene Schmiersysteme bekannt, darunter die sogenannten "Dividerblock"-Systeme, "Pump-to-Point"-Systeme und "Common Rail"-Systeme. Bei einem "Dividerblock"-System sind eine zentrale Fördereinheit zur Förderung des Schmiermittels und ein sogenannter "Dividerblock" zur Verteilung des Schmiermittels auf die Schmierstellen 12 der Zylinder 2 vorgesehen. Die von der zentralen Fördereinheit geförderte Schmiermittelmenge wird einem sogenannten "Dividerblock" zugeführt, in diesem aufgeteilt und zu den einzelnen Schmierstellen 12 gefördert. Die Einbringung des Schmiermittels in den Zylinder 2 erfolgt dabei in der Regel intermittierend über einzelne Injektionen. Die Steuerung der Schmiermittelmenge des einzubringenden Schmiermittels erfolgt hierbei durch eine entsprechende Steuerung der zentralen Fördereinheit. Wenn die zentrale Fördereinheit beispielsweise als Kolbenpumpe ausgebildet ist, kann die Fördermenge über die Drehzahl und/oder ggf. über den Kolbenhub gesteuert werden. Eine Veränderung der Schmiermittelmenge im Betrieb des Kompressors 1 kann dabei z.B. über eine Änderung der Frequenz der intermittierenden Einzel-Injektionen des Schmiermittels erfolgen, beispielsweise durch Veränderung der Pumpendrehzahl. Aufgrund der zentralen Fördereinheit kann eine Änderung der Schmiermittelmenge allerdings nur in einem gleichbleibenden Verhältnis für alle verfügbaren Schmierpunkte 12 erfolgen. Unterschiedliche Schmiermittelmengen für verschiedene Schmierstellen 12 oder verschiedene Zylinder 2 sind hierbei in der Regel nicht möglich.

Bei einem "Pump-to-Point"-System ist jeder Schmierstelle 12 oder jedem Zylinder 2 eine eigene Fördereinheit zugeordnet, z.B. eine Kolbenpumpe. Abhängig von der konstruktiven Ausführung der Fördereinheit, beispielsweise des Hubs bzw. Hubraums der Kolbenpumpe, wird eine entsprechende Schmiermittelmenge zur zugeordneten Schmierstelle 12 gefördert, in der Regel wiederum intermittierend übereinzelne Injektionen. In der Regel werden die Fördereinheiten, insbesondere die Kolbenpumpen über eine gemeinsame Nockenwelle angetrieben. Eine Veränderung der Schmiermittelmenge im Betrieb des Kompressors 1 kann beispielsweise über eine Änderung der Frequenz der Einzel-Injektionen des Schmiermittels durch eine Anpassung der Drehzahl der Nockenwelle erfolgen. Eine Änderung der Schmiermittelmenge erfolgt auch hierbei in der Regel nur in einem gleichbleibenden Verhältnis für alle Schmierpunkte 12. Bei manchen "Pump-to-Point"-Systemen können die Fördermengen aber auch voneinander getrennt verändert werden, beispielsweise durch einen einstellbaren Hub der Kolbenpumpen. Dadurch kann die Schmiermittelmenge an jedem Schmierpunkt 12 oder für jeden Zylinder 2 individuell angepasst werden. Zur Veränderung der Schmiermittelmenge können beispielsweise geeignete Verstelleinrichtungen an den Fördereinheiten vorgesehen sein. Die Verstelleinrichtung kann beispielsweise zur manuellen Verstellung des Hubs einer Kolbenpumpe ausgebildet sein oder es kann ein geeigneter Aktuator zur Verstellung des Hubs vorgesehen sein, sodass die eingebrachte Schmiermittelmenge je Injektion veränderbar ist.

Daneben gibt es auch sogenannte "Common-Rail"-Systeme, bei welchen das Schmiermittel durch eine Hochdruckpumpe in einen Druckspeicher gefördert wird und vom Druckspeicher mittels elektrisch ansteuerbarer Injektoren über Druckleitungen jeder Schmierstelle 12 oder jedem Zylinder 2 individuell zugeführt werden kann. Solche Systeme bieten im Vergleich zu den zuvor genannten Systemen den höchsten Freiheitsgrad bei der Steuerung der Schmiermitteleinbringung. Insbesondere kann die Schmiermittelmenge nicht nur durch eine Veränderung der Frequenz der intermittierenden Injektion verändert werden, sondern es kann auch die pro Injektion eingebrachte Schmiermittelmenge sehr präzise und variabel gesteuert werden. Zudem kann der Zeitpunkt der Einbringung an jedem Schmierpunkt 12 oder an jedem Zylinder 2 individuell und im Wesentlichen unabhängig vom Betrieb Hochdruckpumpe angepasst werden (solange ausreichend Druck im Druckspeicher vorhanden ist). Dadurch ist es beispielsweise möglich, dass bei einem Kolbenkompressor 1, dessen Kolben 3 mehrere Kolbenringe 6 aufweisen, innerhalb eines Kolbenhubs eine Mehrfach-Injektion durchgeführt werden kann, sodass jedem Kolbenring 6 gezielt eine bestimmte Schmiermittelmenge zugeführt werden kann.

Bei allen Schmiersystemen erfolgt die Steuerung der Schmiermitteleinbringung, beispielsweise Zeitpunkt einer Injektion und/oder Schmiermittelmenge je Injektion und/oder die Frequenz der Injektionen, üblicherweise über eine geeignete Schmiersystem-Steuerungseinheit 14. Die Schmiersystem-Steuerungseinheit 14 kann als separate Hard- und/oder Software ausgebildet sein oder kann beispielsweise auch in einer übergeordneten Steuerungseinheit wie der Kompressor-Steuerungseinheit 10 integriert sein kann. In Fig.1 ist lediglich beispielhaft ein "Common-Rail"-System dargestellt, wobei je Schmierstelle 12 ein elektrisch ansteuerbarer Injektor 13 vorgesehen ist, der beispielsweise als elektromagnetischer Injektor oder als Piezo-Injektor ausgebildet sein kann. Die Injektoren sind über eine geeignete Kommunikationsverbindung mit einer zentralen Schmiersystem-Steuerungseinheit 14 verbunden, beispielsweise über elektrische Leitungen. Wie oben erwähnt, sind auch ein Druckspeicher und eine Hochdruckpumpe vorgesehen, die jedoch der Einfachheit halber in Fig.1 nicht dargestellt sind. Die Hochdruckpumpe wird vorzugsweise ebenfalls von der Schmiersystem-Steuerungseinheit 14 gesteuert. Die Schmiersystem-Steuerungseinheit 14 kann beispielsweise mit einer Kompressor-Steuerungseinheit 10 kommunizieren, um für die Steuerung des Schmiersystems relevante Betriebsparameter BP des Kolbenkompressors 1 zu erhalten. Solche Betriebsparameter BP können beispielsweise aktuelle Daten über den Betriebszustand des Kompressors 1 enthalten, beispielsweise ein Lastsignal L, ein Drehzahlsignal N, ein Kurbelwinkelsignal °KW, Schmiermitteltemperatur T usw. Die Schmiersystem-Steuerungseinheit 14 kann die Betriebsparameter BP bei der Steuerung des Schmiersystems berücksichtigen.

Wie eingangs erwähnt wurde, erfolgte die Steuerung der Schmiermittelmenge bisher in der Regel auf Basis von Herstellerangaben, was oftmals zu einer Überschmierung, also zur Einbringung einer zu großen Schmiermittelmenge als notwendig, führte. Um dies zu vermeiden ist gemäß der gegenständlichen Erfindung eine automatische Kalibrierung des Schmiersystems vorgesehen, wodurch die Schmiermittelmenge an den tatsächlichen Bedarf angepasst werden kann. Dazu ist im Schmiersystem zumindest ein Schmiermittelsensor 15 zur Erfassung einer für eine Schmierfilmdicke des Schmierfilms 11 an der Zylinderlauffläche des Zylinders 2 repräsentativen Schmierfilm-Messgröße S vorgesehen. Die Schmierfilm-Messgröße S ist im Wesentlichen ein Maß für die Schmierfilmdicke des Schmierfilms 11 an der Zylinderlauffläche in einem Sensorbereich des Schmiermittelsensors 15. Der Schmiermittelsensor 15 ist über eine geeignete Kommunikationsverbindung mit der Schmiermittel-Steuerungseinheit 14 verbunden, um das Schmierfilm-Messgröße S an die Schmiermittel-Steuerungseinheit 14 zu übermitteln, beispielsweise über geeignete elektrische Messleitungen. Als Schmiermittelsensor 15 ist ein akustischer Sensor, insbesondere ein Ultraschallsensor, vorgesehen. Der Schmiermittelsensor 15 kann beispielsweise an einer geeigneten Stelle an der Außenseite des Zylinders 2 angeordnet sein.

Vorzugsweise ist der Schmiermittelsensor 15 in axialer Richtung so angeordnet, dass sich je Kolbenhub jeder Kolbenring 6 des Kolbens 3 einmal im Sensorbereich des Schmiermittelsensors 15 befindet, sodass eine Schmierfilmdicke im Bereich jedes Kolbenrings 6 erfasst werden kann. Analog wie bei den mehreren Schmierstellen 12 können auch mehrere Schmiermittelsensoren 15 in Umfangsrichtung und/oder in axialer Richtung voneinander beabstandet am Zylinder 2 angeordnet sein. Das kann insbesondere bei Großkompressoren vorteilhaft sein, um einen hinreichend großen Bereich der Zylinderlauffläche des Zylinders 2 abzudecken. Die zeitliche Auflösung des Schmiermittelsensors 15, insbesondere des Ultraschallsensors, zur Erfassung der Schmierfilm-Messgröße S kann beispielsweise 0,01° bis 5° Kurbelwinkel betragen.

Die Schmiersystem-Steuerungseinheit 14 ist gemäß der Erfindung dazu ausgebildet, das Schmiersystem im Betrieb des Kolbenkompressors 1 zumindest einmal in einem vorgegebenen Kalibrierbetriebsmodus zu betreiben und anhand der während der Durchführung des Kalibrierbetriebsmodus erfassten Schmierfilm-Messgröße S einen Schmierfilmzustandswert SZ zu ermitteln. Nach Beendigung des Kalibrierbetriebsmodus, also während des Normalbetriebs des Schmiersystems im Betrieb des Kolbenkompressors 1, steuert die Schmiersystem-Steuerungseinheit 14 die einzubringende Schmiermittelmenge in Abhängigkeit des ermittelten Schmierfilmzustandswerts SZ.

Wie erwähnt, ist das Schmiersystem vorzugsweise zur intermittierenden Einbringung des Schmiermittels ausgebildet, vorzugsweise als Pump-to-point System, als Divider-Block-System oder als Common-Rail-System. Die Schmiersystem-Steuerungseinheit 14 kann die Schmiermittelmenge in Abhängigkeit des ermittelten Schmierfilmzustandswerts SZ beispielsweise durch eine Änderung der Frequenz der intermittierenden Einbringung des Schmiermittels anpassen und dadurch die Schmiermittelmenge gegenüber der Herstellervorgabe reduzieren. Bei entsprechender Ausführung des Schmiersystems, z.B. bei einem Common-Rail-System, kann die in den Zylinder 2 eingebrachte (Gesamt-)Schmiermittelmenge ggf. aber zusätzlich oder alternativ zur Frequenzänderung auch durch eine Änderung der Schmiermittelmenge je Injektion des Injektors 13 verändert werden. Bei Pump-to-Point oder Dividerblock-Systemen kann eine Änderung der Frequenz wie erwähnt z.B. durch eine Erhöhung der Drehzahl der Förderpumpe/n des jeweiligen Schmiersystems erreicht werden.

Vorzugsweise wird zur Ermittlung des Schmierfilmzustandswerts SZ ein Sensorwert Pi der Schmierfilm-Messgröße S verwendet, der während eines Kolbenhubs des Kolbens 3 zu einem Zeitpunkt erfasst wird, zu dem sich ein Kolbenring 6 des Kolbens 3 im Sensorbereich des Schmiermittelsensors 15 befindet. Vorzugsweise wird dabei jeweils der Minimalwert der Schmierfilm-Messgröße S verwendet, wie in Fig.2 dargestellt ist. In Fig.2 ist ein beispielhafter Verlauf der erfassten Schmierfilm-Messgröße S eines Schmiermittelsensors 15 über dem Kurbelwinkel °KW zwischen dem oberen Totpunkt OT und dem unteren Totpunkt UT des Kolbens 3 im Normalbetrieb des Kolbenkompressors 1 (und des Schmiersystems) dargestellt. Der Kolben 3 entspricht dabei der Ausführung gemäß Fig.1 und weist entsprechend drei Kolbenringe 6a, 6b, 6c auf. Natürlich könnten aber auch mehr oder weniger Kolbenringe 6 vorgesehen sein. Die dargestellte Kurve entspricht dem Messsignal des Schmiermittelsensors 15 über dem Kurbelwinkel. Wie in Fig.2 ersichtlich ist, ergibt sich für in Abhängigkeit der Anzahl i von Kolbenringen 6i ein charakteristischer zeitlicher Verlauf der Schmierfilm-Messgröße S, der als Maß für die Schmierfilmdicke des Schmierfilms 11 an der Zylinderlauffläche des Zylinders 2 herangezogen werden kann.

Die Kurve weist dabei je Kolbenring 6i ein lokales Minimum auf, das proportional der Schmierfilmdicke des Schmierfilms 11 an der Zylinderlauffläche ist, wenn sich der jeweilige Kolbenring 6i im Sensorbereich des Schmiermittelsensors 15 befindet. Im dargestellten Beispiel sind das die Minimalwerte Pa, Pb, Pc, die im Rahmen der Erfindung nachfolgend allgemein als PEAK-Werte Pi bezeichnet werden. Die Zuordnung der PEAK-Werte Pa, Pb, Pc zu dem jeweiligen Kolbenring 6a, 6b, 6c ergibt sich entsprechend deren Anordnung am Kolben 3. Diese PEAK-Werte Pa, Pb, Pc (allgemin Pi) können nun gemäß der Erfindung in einem Kalibrierbetriebsmodus des Schmiersystems zur Ermittlung des Schmierfilmzustandswerts SZ herangezogen werden, wie nachfolgend anhand von Fig.3a+3b erläutert wird.

Grundsätzlich könnten im Schmiersystem aber natürlich auch mehr als ein Schmiermittelsensor 15 vorgesehen sein, um eine redundante Erfassung der Schmierfilm-Messgröße S zu ermöglichen. Die Schmiermittelsensoren 15 können beispielsweise in Umfangsrichtung am Zylinder 2 in einem bestimmten Winkel beabstandet angeordnet sein und/oder können in axialer Richtung beabstandet am Zylinder 2 angeordnet sein. Vorzugsweise ist natürlich wiederum jeder Schmiermittelsensor 15 so angeordnet, dass sich alle verfügbaren Kolbenringe 6i des Kolbens 3 während eines Kolbenhubs einmal im Sensorbereich des jeweiligen Schmiermittelsensors 15 befinden. Zwei Schmiermittelsensoren 15 mit unterschiedlichen Positionen in Umfangsrichtung und gleichen axialen Positionen am Zylinder 2 würden beispielsweise qualitativ gleiche Verläufe der Schmierfilm-Messgröße S ergeben, die sich wegen der örtlich unterschiedlichen Schmierfilmdicke des Schmierfilms 11 allerdings quantitativ unterscheiden können. Die PEAK-Werte Pi würden allerdings an der gleichen Kurbelwinkelposition liegen. Hingegen würden zwei Schmiermittelsensoren 15 mit unterschiedlichen Positionen in axialer Richtung und gleichen Positionen in Umfangsrichtung beispielsweise qualitativ und quantitativ unterschiedliche Verläufe der Schmierfilm-Messgröße S ergeben. Die PEAK-Werte Pi würden hierbei an verschiedenen Kurbelwinkelpositionen liegen. Die nachfolgend noch näher erläuterte vorteilhafte differenzielle Auswertungsmethodik der PEAK-Wert-Verläufe würde die unterschiedlichen Absolutwerte der PEAK-Werte Pi jedoch wieder kompensieren.

Die PEAK-Werte Pi können beispielsweise einmal in jeder Kurbelwellenumdrehung oder einem in jedem Kolbenhub erfasst und in der Schmiersystem-Steuerungseinheit 14 gespeichert werden. Grundsätzlich kann es aber auch ausreichend sein, wenn die PEAK-Werte Pi nicht ununterbrochen, also nicht für jede Kurbelwellenumdrehung oder jeden Kolbenhub erfasst und für die Auswertung des zeitlichen Verlaufs gespeichert werden, sondern dass die PEAK-Werte Pi beispielsweise unterbrochen erfasst werden, mit einer festgelegten Unterbrechungsdauer von einigen Kurbelwellenumdrehungen oder beispielsweise einer Zeit von 1 bis 60 Sekunden.

Anhand der Fig.3a und Fig.3b wird nachfolgend ein beispielhafter Kalibrierbetriebsmodus des Schmiersystems beschrieben. Dabei zeigt Fig.3b einen zeitlichen Verlauf der während des Kalibrierbetriebsmodus in den Zylinder 2 eingebrachten Schmiermittelmenge über den Kurbelwellenumdrehungen des Kompressors 1. In Fig.3a ist am Beispiel des ersten Kolbenrings 6a ein zeitlicher Verlauf der gespeicherten PEAK-Werte Pa über den Kurbelwellenumdrehungen des Kompressors 1 dargestellt, der sich aufgrund der eingebrachten Schmiermittelmenge gemäß Fig.3b ergibt. Eine Dauer des Kalibrierbetriebsmodus kann dabei beispielsweise mindestens zehn, vorzugsweise mindestens hundert, besonders bevorzugt mindestens tausend Kurbelwellenumdrehungen des Kolbenkompressors 1 betragen. Da die Kurbelwellenumdrehungen proportional der Zeit sind, kann grundsätzlich auf der Abszisse auch die Zeit aufgetragen sein.

Gemäß der Erfindung wird der Kalibrierbetriebsmodus im Betrieb des Kolbenkompressors 1 zumindest einmal durchgeführt beispielsweise nach einer Einlaufphase bei Erstinbetriebnahme oder nach einer Serviceaktivität am Kompressor 1. Die Einlaufphase entspricht typischerweise einer Betriebszeit von 12 bis 36 Stunden. Der Kalibrierbetriebsmodus kann aber natürlich auch mehrmals in einem festgelegten Zyklus wiederholt werden, um einen aktualisierten Schmierfilmzustandswert SZ zu ermitteln und die Schmiermittelmenge an den aktualisierten Schmierfilmgrenzwert SZ anzupassen. Dadurch können während des Betriebs auftretende unterschiedliche Verschleißzustände berücksichtigt werden, die in der Regel mit einem veränderten Schmiermittelbedarf einhergehen.

Im Kalibrierbetriebsmodus sind vorzugsweise zumindest zwei aufeinanderfolgende Zeitbereiche Zi mit unterschiedlichen Schmiermittelmengen Mi festgelegt und die Schmiersystem-Steuerungseinheit 14 ermittelt im zeitlichen Verlauf der während der zumindest zwei Zeitbereiche erfassten Schmierfilm-Messgröße S, insbesondere der PEAK-Werte Pi, einen Maximalwert Pi_max und einen Minimalwert Pi_min und ermittelt daraus den Schmierfilmzustandswert SZ (Fig.4), anhand dem die Schmiermittelmenge gesteuert wird. Vorzugsweise werden der Maximalwert Pi_max und der Minimalwert Pi_min sowie die zugehörigen Erfassungszeitpunkte ermittelt und (zumindest vorübergehend) abgespeichert. Die Speicherung kann allgemein z.B. in einer geeigneten Speichereinheit erfolgen, die z.B. in der Schmiersystem-Steuerungseinheit 14 oder in einer übergeordneten Kompressor-Steuerungseinheit 10 integriert sein kann. Die Zeitbereiche Zi und die in den Zeitbereichen Zi eingebrachten Schmiermittelmengen Mi werden so festgelegt, dass sich an der Zylinderlauffläche verschiedene Reibungs- und damit verbundene Verschleißzustände einstellen, von voll benetztem Schmierfilm über teilbenetzten Schmierfilm bis hin zu Trockenlauf. Die Schmiermittelmenge M ist dabei im Diagramm in Fig.3b auf der Ordinate in Prozent einer vom Kompressorhersteller vorgegebenen Schmiermittelmenge angegeben.

Im dargestellten Kalibrierbetriebsmodus sind lediglich beispielhaft ein erster Zeitbereich Z1 mit einer vorgegebenen Dauer und ein darauffolgender zweiter Zeitbereich Z2 mit einer vorgegebenen Dauer festgelegt. Die während des ersten Zeitbereichs Z1 eigebrachte Schmiermittelmenge M1 ist dabei vorzugsweise so festgelegt, dass sich ein vollständig benetzter Schmierfilm an der Zylinderlauffläche einstellt. Die während des zweiten Zeitbereichs Z2 eigebrachte Schmiermittelmenge M2 ist hingegen vorzugsweise so festgelegt, dass sich ein Trockenlauf an der Zylinderlauffläche einstellt. Beispielsweise kann die Dauer des ersten Zeitbereichs Z1 zumindest fünf Kurbelwellenumdrehungen betragen und die während des ersten Zeitbereichs Z1 eigebrachte Schmiermittelmenge M1 kann 90-200% einer vom Kompressorhersteller vorgegebenen Schmiermittelmenge betragen. Der Maximalwert Pa_max liegt dadurch in der Regel im ersten Zeitbereich Z1 und der Minimalwert Pa_min liegt in der Regel im zweiten Zeitbereich Z2. Am Übergang zwischen dem ersten Zeitbereich Z1 und dem zweiten Zeitbereich Z2 stellt sich ein charakteristischer Abfall im Verlauf der PEAK-Werte Pa ein, wie in Fig.3a ersichtlich ist.

Die Dauer des zweiten Zeitbereichs Z2 beträgt vorzugsweise ebenfalls zumindest fünf Kurbelwellenumdrehungen, kann aber natürlich auch deutlich länger sein, beispielsweise zehn, hundert oder tausend Kurbelwellenumdrehungen. Die während des zweiten Zeitbereichs Z2 eigebrachte Schmiermittelmenge M2 beträgt vorzugsweise 0% der vom Kompressorhersteller vorgegebenen Schmiermittelmenge, sodass kein Schmiermittel eingebracht wird. Am Ende des zweiten Zeitbereichs Z2 kann die Schmiermittelmenge M wieder angehoben werden, beispielsweise zunächst auf die auf die vom Kompressorhersteller vorgegebenen Schmiermittelmenge M3, wie durch den dritten Zeitbereich Z3 angedeutet ist. Grundsätzlich ist der Kalibrierbetriebsmodus nach dem zweiten Zeitbereich Z2 abgeschlossen und die Schmiersystem-Steuerungseinheit 14 kann ab diesem Zeitpunkt den während des Kalibrierbetriebsmodus ermittelten Schmierfilmzustandswert SZ (Fig.4) zur Steuerung der Schmiermittelmenge im Betrieb des Kolbenkompressors 1 verwenden.

In vorteilhafter Weise wird zunächst ein Differenzwert ΔPa zwischen dem ermittelten Maximalwert Pa_max und dem ermittelten Minimalwert Pa_min ermittelt, wie in Fig.3a eingezeichnet ist. Auf Basis des Maximalwerts Pa_max und des ermittelten Differenzwerts ΔPa kann nun einen Schmierfilmgrenzwert Pa_grenz ermittelt werden, der in vorteilhafter Weise als Schmierfilmzustandswert SZ zur Steuerung der Schmiermittelmenge verwendet **werden kann,** wie nachfolgend anhand von Fig.4 beschrieben wird. Der Grenzwert Pa_grenz kann beispielsweise gemäß dem folgenden Zusammenhang ermittelt werden:
*Pa_grenz = Pa_max - k * ΔPa,* mit einem prozentualen Faktor K, der im Bereich von 10% bis 100% betragen kann. Wenn mehrere Schmiermittelsensoren 15 an einem Zylinder 2 vorgesehen sind, dann wird die Auswertung und Ermittlung des Schmierfilmzustandswerts SZ, insbesondere des Grenzwerts Pi_grenz, natürlich vorzugsweise für die Schmierfilm-Messgröße S jedes Schmiermittelsensors 15 durchgeführt. Es könnten aber beispielsweise auch Mittelwerte der Maximalwerte Pi_max und der Minimalwerte Pi_min mehrerer Schmiermittelsensoren 15 herangezogen werden, um daraus einen mittleren Grenzwert Pi_grenz zu berechnen. Gleichfalls könnte auch ein Mittelwert aus mehreren Grenzwerten Pi_grenz gebildet werden und darauf basierend die Schmiermittelmenge gesteuert werden.

In Fig.4 ist analog wie in Fig.2 ein Verlauf der erfassten Schmierfilm-Messgröße S über dem Kolbenhub zwischen einem oberen Totpunkt OT und einem unteren Totpunkt UT im Normalbetrieb des Kolbenkompressors 1 und insbesondere im Normalbetrieb des Schmiersystems (nach Beendigung bzw. außerhalb des Kalibrierbetriebsmodus) dargestellt. Zusätzlich sind in Fig.4 der zuvor im Kalibrierbetriebsmodus ermittelte Maximalwert Pa_max und Minimalwert Pa_min sowie der Schmierfilmgrenzwert Pa_grenz eingezeichnet. Die schraffierte Fläche zwischen dem Minimalwert Pa_min und dem Schmierfilmgrenzwert Pa_grenz symbolisiert einen Schmiersystem-Aktivierungsbereich 17. Wenn die Schmiersystem-Steuerungseinheit 14 erkennt, dass der PEAK-Wert Pa der erfassten Schmierfilm-Messgröße S im Schmiersystem-Aktivierungsbereich 17 liegt, der PEAK-Wert Pa also den Schmierfilmgrenzwert Pa_grenz erreicht oder unterschreitet, dann steuert die Schmiersystem-Steuerungseinheit 14 das Schmiersystem zur Einbringung des Schmiermittels an.

Das bedeutet, dass kein Schmiermittel über die Schmierstelle/n 12 in den Zylinder 2 eingebracht wird, solange der PEAK-Wert Pa der erfassten Schmierfilm-Messgröße S außerhalb des Schmiersystem-Aktivierungsbereichs 17 (also oberhalb des Grenzwerts Pa_grenz) liegt. Schmiermittel wird erst dann wieder zum Zylinder 2 zugeführt, wenn der PEAK-Wert Pa der erfassten Schmierfilm-Messgröße S hinreichend niedrig ist und im Schmiersystem-Aktivierungsbereichs 17 liegt (was ein Indikator für eine unzureichende Schmierfilmdicke des Schmierfilms 11 ist). Nachdem ein Injektionsvorgang des Schmiermittels durchgeführt wurde, wird der charakteristische Verlauf der Schmierfilm-Messgröße S (Fig.4) somit wieder flacher sein, sodass der PEAK-Wert Pa oberhalb des Grenzwerts liegt. Abhängig vom verwendeten Schmiermittel, der im Injektionsvorgang eingebrachten Schmiermittelmenge, sowie vom Betriebszustand und Verschleißzustand des Kolbenkompressors 1 usw. wird sich der charakteristische Verlauf der Schmierfilm-Messgröße S über die Kurbelwellenumdrehungen wieder ändern, sodass sich der PEAK-Wert Pa langsam wieder dem Schmiersystem-Aktivierungsbereich 17 annähert.

Sobald der PEAK-Wert Pa wieder in den Schmiersystem-Aktivierungsbereich 17 fällt, wird erneut ein Injektionsvorgang durch die Schmiersystem-Steuerungseinheit 14 ausgelöst usw. Die (Gesamt-)Schmiermittelmenge wird somit im Wesentlichen über eine Anpassung der Frequenz der einzelnen Injektionen gesteuert. Bei Common-Rail-Systemen könnte neben der Veränderung der Frequenz aber beispielsweise auch die je Injektion eingebrachte Schmiermittelmenge variiert werden. Bei Pump-to-Point und Dividerblock-Systemen hingegen ist die je Injektion eingebrachte Schmiermittelmenge im Wesentlichen von der konstruktiven Ausführung der Fördereinheit/en abhängig, z.B. vom Hubraum einer Kolbenpumpe) und ist in der Regel unveränderlich. Eine Anpassung der (Gesamt-)Schmiermittelmenge kann somit in der Regel nur über eine Anpassung der Frequenz der einzelnen Injektionen gesteuert werden, beispielsweise indem eine Drehzahl der Kolbenpumpe/n verändert wird.

Die Beschreibung anhand des ersten Kolbenrings 6a ist natürlich nur beispielhaft zu verstehen und der Kalibrierbetriebsmodus könnte natürlich auch separat für mehrere Kolbenringe 6i durchgeführt werden. Beispielsweise kann im Kalibrierbetriebsmodus der Verlauf der Schmierfilm-Messgröße S des Schmiermittelsensors 15 für jeden Kolbenring 6i entsprechend ausgewertet werden, um jeweils einen Schmierfilmzustandswert SZi je Kolbenring 6i zur Steuerung der Schmiermittelmenge zu ermitteln. Beispielsweise kann dabei jeweils ein Grenzwert Pi_grenz je Kolbenring 6i ermittelt werden, sodass für jeden Kolbenring 6i ein zugeordneter Schmiersystem-Aktivierungsbereich 17i ermittelt wird. Die Schmiersystem-Steuerungseinheit 14 kann dann während des Normalbetriebs des Kolbenkompressors 1 das Schmiersystem zur Einbringung von Schmiermittel ansteuern, sobald der jeweilige PEAK-Wert Pi in dem jeweils zugeordneten Schmiersystem-Aktivierungsbereich 17 liegt. Die Grenzwert Pi_grenz können sich dabei natürlich auch unterscheiden.

Wenn beispielsweise ein Kolbenring 6i einen höheren Schmiermittelbedarf hat als ein anderer Kolbenring 6i, dann kann es aber grundsätzlich auch ausreichend sein, wenn die erfindungsgemäße Kalibrierung nur für den Kolbenring 6i mit dem höheren Schmiermittelbedarf durchgeführt wird. Der Grenzwert Pi_grenz würde somit nur für einen Kolbenring 6i ermittelt werden und die Schmiersystem-Steuerungseinheit 14 würde das Schmiersystem entsprechend ansteuern, sobald der zugeordnete PEAK-Wert Pi im ermittelten Schmiersystem-Aktivierungsbereich 17i liegt. Sofern das Schmiersystem dazu geeignet ist (beispielsweise ein Common-Rail System), wird die Schmiermittel-Einbringung vorzugsweise zeitlich so gesteuert, dass das Schmiermittel genau dem Kolbenring 6i mit dem höchsten Schmiermittelbedarf zugeführt wird. Abhängig von der konstruktiven Ausgestaltung des Kolbenrings 6i erfolgt die Einbringung des Schmiermittels während des Kolbenhubs vorzugsweise vor dem Kolbenring 6i oder direkt auf den Kolbenring 6i. Der oder die Kolbenringe 6i mit dem geringeren Schmiermittelbedarf erhalten folglich automatisch eine ausreichend große Schmiermittelmenge. Wenn der Kolbenkompressor 1 mehrere Zylinder 2 aufweist, dann erfolgt die erfindungsgemäße Erfassung und Auswertung der Schmiermittelmenge vorzugsweise für jeden Zylinder 2 individuell durch Anordnung von zumindest einem Schmiermittelsensor 15 auf jedem Zylinder 2.

Weiters kann es vorteilhaft sein, wenn im Schmiersystem eine Schmiermittelmengen-Erfassungseinheit zur Erfassung einer, der Schmierstelle 12 zugeführten Schmiermittelmenge vorgesehen ist. Die Schmiermittelmengen-Erfassungseinheit kann beispielsweise ein geeigneter Durchflusssensor 16 sein, der in einer Zuleitung zu einer Schmierstelle 12 integriert ist, wie in Fig.1 angedeutet ist. Der Durchflusssensor 16 ist vorzugsweise mit der Schmiersystem-Steuerungseinheit 14 verbunden, um ein Messignal zu übermitteln, das proportional der Schmiermittelmenge ist. Als Schmiermittelmengen-Erfassungseinheit könnte aber beispielsweise auch ein Berechnungsmodell vorgesehen sein, das z.B. in der Schmiersystem-Steuerungseinheit 14 implementiert sein kann, und das die zur Schmierstelle 12 zugeführte Schmiermittelmenge anhand von verfügbaren Parametern des Schmiersystems berechnet, z.B. auf Basis eines Hubraums einer Kolbenpumpe und der Drehzahl der Pumpe usw.

Die Schmiersystem-Steuerungseinheit 14 kann somit die Schmiermittelsensor 15 erhaltene Schmierfilm-Messgröße S und die von der Schmiermittelmengen-Erfassungseinheit erhaltene Schmiermittelmenge vergleichen, um die beiden Werte auf Konsistenz zu überprüfen. Dadurch kann beispielsweise auf eine Fehlfunktion des Schmiermittelsensors 15 geschlossen werden, wenn eine gewissen Abweichung zwischen den beiden Werten festgestellt wird. Gleichfalls kann der Vergleich dazu verwendet werden, um eine Leckage im Schmiersystem zu detektieren. Eine Leckage kann beispielsweise dann vorliegen, wenn der Durchflusssensor 16 einen bestimmten erwarteten Wert ausgibt und die vom Schmiermittelsensor 15 erfasste Schmierfilm-Messgröße S keinen oder einen sehr geringen Wert annimmt. Dies kann z.B. bedeute, dass eine Leckage zwischen dem Durchflusssensor 16 und der Schmierstelle 12 vorliegt. Wenn beispielswiese eine unzulässig hohe Abweichung zwischen Mengenmessung und Schmierfilmdickenmessung (bzw. daraus abgeleiteten vergleichbaren Größen) festgestellt wird, kann dies z.B. als Indikator für einen kritischen Betriebszustand des Kolbenkompressors verwendet werden und es können ggf. bestimmte Aktionen eingeleitet werden, wie z.B. ein Alarmsignal oder ein Abschalten des Kompressors 1.

## Patentansprüche

1. Schmiersystem für einen Kolbenkompressor (1), zum Einbringen eines Schmiermittels auf eine Zylinderlauffläche eines Zylinders (2) des Kolbenkompressors (1), in dem ein Kolben (3) hin- und her bewegbar ist, wobei eine Schmiersystem-Steuerungseinheit (14) zur Steuerung einer einzubringenden Schmiermittelmenge vorgesehen ist, und zumindest ein Schmiermittelsensor (15), der ein Ultraschallsensor ist, zur Erfassung einer für eine Schmierfilmdicke eines Schmierfilms (11) an der Zylinderlauffläche des Zylinders (2) repräsentativen Schmierfilm-Messgröße (S) vorgesehen ist, **dadurch gekennzeichnet, dass** die Schmiersystem-Steuerungseinheit (14) dazu ausgebildet ist, das Schmiersystem im Betrieb des Kolbenkompressors (1) zumindest einmal in einem vorgegebenen Kalibrierbetriebsmodus zu betreiben und anhand der während der Durchführung des Kalibrierbetriebsmodus erfassten Schmierfilm-Messgröße (S) einen Schmierfilmzustandswert (SZ) zu ermitteln **und dass** die Schmiersystem-Steuerungseinheit (14) dazu ausgebildet ist, nach Beendigung des Kalibrierbetriebsmodus im Betrieb des Kolbenkompressors (1) die einzubringende Schmiermittelmenge in Abhängigkeit des ermittelten Schmierfilmzustandswerts (SZ) zu steuern.

2. Schmiersystem nach Anspruch 1, **dadurch gekennzeichnet, dass** eine zeitliche Auflösung des Schmiermittelsensors (15) 0,01° bis 5° Kurbelwinkel beträgt **und/oder** dass die Schmiersystem-Steuerungseinheit (14) dazu ausgebildet ist, zur Ermittlung des Schmierfilmzustandswerts (SZ) einen Sensorwert (Pi) der Schmierfilm-Messgröße (S) zu verwenden, der während eines Kolbenhubs des Kolbens (3) zu einem Zeitpunkt erfasst wird, zu dem sich ein Kolbenring (6i) des Kolbens (3) im Sensorbereich des Schmiermittelsensors (15) befindet, vorzugsweise einen während des Kolbenhubs erfassten Minimalwert der Schmierfilm-Messgröße (S).

3. Schmiersystem nach Anspruch 1 oder 2, **dadurch gekennzeichnet, dass** das Schmiersystem zur intermittierenden Einbringung des Schmiermittels in den Zylinder (2) ausgebildet ist, vorzugsweise als Pump-to-point System, als Divider-Block-System oder als Common-Rail-System, und dass die Schmiersystem-Steuerungseinheit (14) dazu ausgebildet ist, die Schmiermittelmenge durch eine Änderung einer Frequenz und/oder einer Injektionsmenge jeweils einer Injektion der intermittierenden Einbringung des Schmiermittels zu steuern.

4. Schmiersystem nach einem der Ansprüche 1 bis 3, **dadurch gekennzeichnet, dass** die Schmiersystem-Steuerungseinheit (14) dazu ausgebildet ist, den Kalibrierbetriebsmodus in einem festgelegten Zyklus zu wiederholen, um den Schmierfilmzustandswert (SZ) zu aktualisieren und die Schmiermittelmenge an den aktualisierten Schmierfilmzustandswert (SZ) anzupassen **und/oder** dass eine Dauer des Kalibrierbetriebsmodus mindestens zehn, vorzugsweise mindestens hundert, besonders bevorzugt mindestens tausend Kurbelwellenumdrehungen des Kolbenkompressors (1) oder eine äquivalente Zeit beträgt.

5. Schmiersystem nach einem der Ansprüche 1 bis 4, **dadurch gekennzeichnet, dass** im Kalibrierbetriebsmodus zumindest zwei aufeinanderfolgende Zeitbereiche (Zi) mit unterschiedlichen Schmiermittelmengen (Mi) festgelegt sind und dass die Schmiersystem-Steuerungseinheit (14) dazu ausgebildet ist, in einem zeitlichen Verlauf der während der zumindest zwei Zeitbereiche (Zi) erfassten Schmierfilm-Messgröße (S) einen Maximalwert (Pa_max) und einen Minimalwert (Pa_min) zu ermitteln und daraus den Schmierfilmzustandswert (SZ) zur Steuerung der Schmiermittelmenge zu ermitteln.

6. Schmiersystem nach Anspruch 5, **dadurch gekennzeichnet, dass** ein erster Zeitbereich (Z1) mit einer vorgegebenen Dauer und ein darauffolgender zweiter Zeitbereich (Z2) mit einer vorgegebenen Dauer festgelegt sind und dass die während des ersten Zeitbereichs (Z1) eigebrachte Schmiermittelmenge (M1) so festgelegt ist, dass sich ein vollständig benetzter Schmierfilm an der Zylinderlauffläche einstellt und die während des zweiten Zeitbereichs (Z2) eigebrachte Schmiermittelmenge (M2) so festgelegt ist, dass sich ein Trockenlauf an der Zylinderlauffläche einstellt, wobei die Dauer des ersten Zeitbereichs (Z1) vorzugsweise zumindest fünf Kurbelwellenumdrehungen beträgt und die während des ersten Zeitbereichs eigebrachte Schmiermittelmenge (M1) 90-200% einer vom Kompressorhersteller vorgegebenen Schmiermittelmenge beträgt und die Dauer des zweiten Zeitbereichs (Z2) vorzugsweise zumindest fünf Kurbelwellenumdrehungen beträgt und die während des zweiten Zeitbereichs (Z2) eigebrachte Schmiermittelmenge (M2) 0% der vom Kompressorhersteller vorgegebenen Schmiermittelmenge beträgt.

7. Schmiersystem nach Anspruch 5 oder 6, **dadurch gekennzeichnet, dass** die Schmiersystem-Steuerungseinheit (14) dazu ausgebildet ist, einen Differenzwert (ΔPa) zwischen dem ermittelten Maximalwert (Pa_max) und dem ermittelten Minimalwert (Pa_min) zu ermitteln, aus dem Maximalwert (Pa_max) und dem ermittelten Differenzwert (ΔPa) einen Schmierfilmgrenzwert (Pa_grenz) zu ermitteln und den Schmierfilmgrenzwert (Pa_grenz) als Schmierfilmzustandswert (SZ) zu verwenden und dass die Schmiersystem-Steuerungseinheit dazu ausgebildet ist, im Betrieb des Kolbenkompressors (1) nach Beendigung des Kalibrierbetriebsmodus das Schmiersystem zur Einbringung des Schmiermittels anzusteuern, wenn die Schmierfilm-Messgröße (S) in einem zwischen dem Minimalwert (Pa_min) und dem Schmierfilmgrenzwert (Pa_grenz) liegenden Schmiersystem-Aktivierungsbereich (17) liegt.

8. Schmiersystem nach einem der Ansprüche 1 bis 7, **dadurch gekennzeichnet, dass** im Schmiersystem eine Schmiermittelmengen-Erfassungseinheit (16) zur Erfassung einer, der Schmierstelle (12) zugeführten Schmiermittelmenge vorgesehen ist und dass die Schmiersystem-Steuerungseinheit (14) dazu ausgebildet ist, die vom Schmierfilmsensor (15) erhaltene Schmierfilm-Messgröße (S) und die von der Schmiermittelmengen-Erfassungseinheit erhaltene Schmiermittelmenge zu vergleichen, um die beiden Werte auf Konsistenz zu überprüfen und/oder um eine Leckage im Schmiersystem zu detektieren.

9. Kolbenkompressor (1) mit einer Anzahl von Zylindern (2), in denen jeweils ein Kolben (3) hin- und her bewegbar ist und mit einem Schmiersystem zur Versorgung der Anzahl von Zylindern (2) mit einem Schmiermittel, wobei an der Anzahl von Zylindern (2) jeweils zumindest eine Schmierstelle (12) zum Einbringen des Schmiermittels auf eine Zylinderlauffläche des Zylinders (2) vorgesehen ist, **dadurch gekennzeichnet, dass** das Schmiersystem nach einem der Ansprüche 1 bis 8 ausgebildet ist.

10. Kolbenkompressor (1) nach Anspruch 9, **dadurch gekennzeichnet, dass** an zumindest einem Zylinder (2) mehrere Schmierstellen (12) und/oder mehrere Schmiermittelsensoren (15) vorgesehen sind, wobei vorzugsweise mehrere Schmierstellen (12) und/oder Schmiermittelsensoren (15) in Umfangsrichtung des zumindest einen Zylinders (2) vorgesehen sind und/oder mehrere Schmierstellen (12) und/oder Schmiermittelsensoren (15) in axialer Richtung des zumindest einen Zylinders (2) vorgesehen sind.

11. Verfahren zum Betreiben eines Kolbenkompressors (1) mit zumindest einem Zylinder (2), in dem ein Kolben (3) hin- und her bewegt wird, wobei mittels eines Schmiersystems einer Zylinderlauffläche des zumindest einen Zylinders (2) ein Schmiermittel zugeführt wird und wobei eine Schmiermittelmenge des zugeführten Schmiermittels von einer Schmiersystem-Steuerungseinheit (14) gesteuert wird, wobei mittels zumindest eines Schmiermittelsensors (15), der ein Ultraschallsensor ist, eine für eine Schmierfilmdicke eines Schmierfilms (11) an der Zylinderlauffläche des Zylinders (2) repräsentative Schmierfilm-Messgröße (S) erfasst wird, **dadurch gekennzeichnet, dass** das Schmiersystem im Betrieb des Kolbenkompressors (1) von der Schmiersystem-Steuerungseinheit (14) zumindest einmal in einem vorgegebenen Kalibrierbetriebsmodus betrieben wird, wobei anhand der während der Durchführung des Kalibrierbetriebsmodus erfassten Schmierfilm-Messgröße (S) ein Schmierfilmzustandswert (SZ) ermittelt wird **und dass** die Schmiersystem-Steuerungseinheit (14) nach Beendigung des Kalibrierbetriebsmodus im Betrieb des Kolbenkompressors (1) die einzubringende Schmiermittelmenge in Abhängigkeit des ermittelten Schmierfilmzustandswerts (SZ) steuert.

12. Verfahren nach Anspruch 11, **dadurch gekennzeichnet, dass** eine zeitliche Auflösung des Schmiermittelsensors 0,01° bis 5° Kurbelwinkel beträgt **und/oder** dass zur Ermittlung des Schmierfilmzustandswerts (SZ) einen Sensorwert (Pi) der Schmierfilm-Messgröße (S) verwendet wird, der während eines Kolbenhubs des Kolbens (3) zu einem Zeitpunkt erfasst wird, zu dem sich ein Kolbenring (6) des Kolbens (3) im Bereich des Schmiermittelsensors (15) befindet, vorzugsweise ein während des Kolbenhubs erfasster Minimalwert der Schmierfilm-Messgröße (S).

13. Verfahren nach Anspruch 11 oder 12, **dadurch gekennzeichnet, dass** das Schmiermittel intermittierend in den Zylinder (2) eingebracht wird und dass die Schmiersystem-Steuerungseinheit (14) die Schmiermittelmenge durch eine Änderung einer Frequenz und/oder einer Injektionsmenge jeweils einer Injektion der intermittierenden Einbringung des Schmiermittels steuert **und/oder** dass der Kalibrierbetriebsmodus in einem festgelegten Zyklus wiederholt wird, um den Schmierfilmzustandswert (SZ) zu aktualisieren und die Schmiermittelmenge an den aktualisierten Schmierfilmzustandswert (SZ) anzupassen **und/oder** dass der Kalibrierbetriebsmodus über mindestens zehn, vorzugsweise mindestens hundert, besonders bevorzugt mindestens tausend Kurbelwellenumdrehungen des Kolbenkompressors (1) oder eine äquivalente Zeit. durchgeführt wird.

14. Verfahren nach einem der Ansprüche 11 bis 13, **dadurch gekennzeichnet, dass** im Kalibrierbetriebsmodus in zumindest zwei aufeinanderfolgende Zeitbereichen (Zi) unterschiedliche Schmiermittelmengen (Mi) in den Zylinder (2) eingebracht werden und dass die Schmiersystem-Steuerungseinheit (14) in einem zeitlichen Verlauf der während der zumindest zwei Zeitbereiche (Zi) erfassten Schmierfilm-Messgröße (Mi) einen Maximalwert (Pa_max) und einen Minimalwert (Pa_min) ermittelt und daraus den Schmierfilmzustandswert (SZ) zur Steuerung der Schmiermittelmenge ermittelt.

15. Verfahren nach Anspruch 14, **dadurch gekennzeichnet, dass** ein erster Zeitbereich (Z1) mit einer vorgegebenen Dauer und ein darauffolgender zweiter Zeitbereich (Z2) mit einer vorgegebenen Dauer festgelegt werden und dass die während des ersten Zeitbereichs (Z1) eigebrachte Schmiermittelmenge (M1) so festgelegt wird, dass sich ein vollständig benetzter Schmierfilm an der Zylinderlauffläche einstellt und die während des zweiten Zeitbereichs (Z2) eigebrachte Schmiermittelmenge (M2) so festgelegt wird, dass sich ein Trockenlauf an der Zylinderlauffläche einstellt, wobei die Dauer des ersten Zeitbereichs (Z1) vorzugsweise zumindest fünf Kurbelwellenumdrehungen beträgt und die während des ersten Zeitbereichs (Z1) eigebrachte Schmiermittelmenge (M1) 90-200% einer vom Kompressorhersteller vorgegebenen Schmiermittelmenge beträgt und die Dauer des zweiten Zeitbereichs (Z2) vorzugsweise zumindest fünf Kurbelwellenumdrehungen beträgt und die während des zweiten Zeitbereichs eigebrachte Schmiermittelmenge (M2) 0% der vom Kompressorhersteller vorgegebenen Schmiermittelmenge.

16. Verfahren nach Anspruch 14 oder 15, **dadurch gekennzeichnet, dass** ein Differenzwert (ΔPa) zwischen dem ermittelten Maximalwert (Pa_max) und dem ermittelten Minimalwert (Pa_min) ermittelt wird, aus dem Maximalwert (Pa_max) und dem ermittelten Differenzwert (ΔPa) ein Schmierfilmgrenzwert (Pa_grenz) ermittelt wird und der Schmierfilmgrenzwert (Pa_grenz) als Schmierfilmzustandswert (SZ) verwendet wird und dass die Schmiersystem-Steuerungseinheit nach Beendigung des Kalibrierbetriebsmodus das Schmiersystem zur Einbringung von Schmiermittel ansteuert, wenn die Schmierfilm-Messgröße (S) in einem zwischen dem Minimalwert (Pa_min) und dem Schmierfilmgrenzwert (Pa_grenz) liegenden Schmiersystem-Aktivierungsbereich (17) liegt.

## Claims

1. Lubricating system for a piston compressor (1) for introducing a lubricant onto a cylinder surface of a cylinder (2) of the piston compressor (1) in which a piston (3) can be moved in a reciprocating manner, a lubricating system control unit (14) being provided for controlling an amount of lubricant to be introduced, and at least one lubricant sensor (15), which is an ultrasonic sensor, being provided for detecting a lubricating film measurement variable (S) representative of a lubricating film thickness of a lubricating film (11) on the cylinder surface of the cylinder (2), **characterized in that** the lubricating system control unit (14) is configured to operate the lubricating system at least once in a predetermined calibration operating mode during operation of the piston compressor (1) and to determine a lubricating film state value (SZ) on the basis of the lubricating film measurement variable (S) detected during execution of the calibrating operating mode **and in that** the lubricating system control unit (14) is configured, after the end of the calibration operating mode during operation of the piston compressor (1), to control the amount of lubricant to be introduced depending on the determined lubricating film state value (SZ).

2. Lubricating system according to claim 1, **characterized in that** a temporal resolution of the lubricant sensor (15) is 0.01° to 5° crank angle **and/or in that** the lubricating system control unit (14) is designed to use a sensor value (Pi) of the lubricating film measurement variable (S) to determine the lubricating film state value (SZ), which sensor value is detected during a piston stroke of the piston (3) at a point in time at which a piston ring (6i) of the piston (3) is in the sensor region of the lubricant sensor (15), preferably a minimum value of the lubricating film measurement variable (S) detected during the piston stroke.

3. Lubricating system according to any of claims 1 to 2, **characterized in that** the lubricating system is configured for an intermittent introduction of the lubricant into the cylinder (2), preferably as a pump-to-point system, as a divider block system or as a common rail system, and **in that** the lubricating system control unit (14) is designed to control the amount of lubricant by changing a frequency and/or an injection amount of each injection of the intermittent introduction of the lubricant.

4. Lubricating system according to any of claims 1 to 3, **characterized in that** the lubricating system control unit (14) is configured to repeat the calibration operating mode in a specified cycle in order to update the lubricating film state value (SZ) and to adapt the amount of lubricant to the updated lubricating film state value (SZ) **and/or in that** a duration of the calibration operating mode is at least ten, preferably at least one hundred, particularly preferably at least one thousand, crankshaft revolutions of the piston compressor (1) or an equivalent time.

5. Lubricating system according to any of claims 1 to 4, **characterized in that** at least two consecutive time ranges (Zi) with different amounts of lubricant (Mi) are defined in the calibration operating mode and **in that** the lubricating system control unit (14) is configured to determine a maximum value (Pa_max) and a minimum value (Pa_min) in a time profile of the lubricating film measurement variable (S) detected during the at least two time ranges (Zi) and to determine therefrom the lubricating film state value (SZ) for controlling the amount of lubricant.

6. Lubricating system according to claim 5, **characterized in that** a first time range (Z1) having a predetermined duration and a subsequent second time range (Z2) having a predetermined duration are defined and **in that** the amount of lubricant (M1) introduced during the first time range (Z1) is defined such that a completely wetted lubricating film sets on the cylinder surface and the amount (M2) of lubricant introduced during the second time range (Z2) is set such that dry running occurs on the cylinder surface, the duration of the first time range (Z1) preferably being at least five crankshaft revolutions and the amount (M1) of lubricant introduced during the first time range being 90-200% of an amount of lubricant predetermined by the compressor manufacturer and the duration of the second time range (Z2) preferably being at least five crankshaft revolutions and the amount (M2) of lubricant introduced during the second time range (Z2) being 0% of the amount of lubricant predetermined by the compressor manufacturer.

7. Lubricating system according to either claim 5 or claim 6, **characterized in that** the lubricating system control unit (14) is configured to determine a difference value (ΔPa) between the determined maximum value (Pa_max) and the determined minimum value (Pa_min), to determine a lubricating film limit value (Pa_grenz) from the maximum value (Pa_max) and the determined difference value (ΔPa), and to use the lubricating film limit value (Pa_grenz) as a lubricating film state value (SZ) and **in that** the lubricating system control unit is configured, during operation of the piston compressor (1) after the end of the calibration operating mode, to control the lubricating system for introducing the lubricant when the lubricating film measurement variable (S) lies in a lubricating system activation range (17) between the minimum value (Pa_min) and the lubricating film limit value (Pa_grenz).

8. Lubricating system according to any of claims 1 to 7, **characterized in that** a lubricant amount detection unit (16) is provided in the lubricating system for detecting an amount of lubricant supplied to the lubrication point (12) **and in that** the lubricating system control unit (14) is configured to compare the lubricating film measurement variable (S) obtained from the lubricating film sensor (15) and the amount of lubricant obtained from the lubricant amount detection unit in order to check the two values for consistency and/or to detect a leak in the lubricating system.

9. Piston compressor (1) having a number of cylinders (2), in each of which a piston (3) can be moved in a reciprocating manner, and having a lubricating system for supplying the number of cylinders (2) with a lubricant, at least one lubrication point (12) being provided on each of the number of cylinders (2) for introducing the lubricant onto a cylinder running surface of the cylinder (2), **characterized in that** the lubricating system is designed according to any of claims 1 to 8.

10. Piston compressor (1) according to claim 9, **characterized in that** a plurality of lubrication points (12) and/or a plurality of lubricant sensors (15) are provided on at least one cylinder (2), preferably with a plurality of lubrication points (12) and/or lubricant sensors (15) being provided in the circumferential direction of the at least one cylinder (2) and/or a plurality of lubrication points (12) and/or lubricant sensors (15) being provided in the axial direction of the at least one cylinder (2).

11. Method for operating a piston compressor (1) having at least one cylinder (2) in which a piston (3) is moved in a reciprocating manner, wherein a lubricant is supplied to a cylinder surface of the at least one cylinder (2) by means of a lubricating system and an amount of lubricant of the supplied lubricant being controlled by a lubricating system control unit (14), wherein at least one lubricant sensor (15), which is an ultrasonic sensor, is used to detect a lubricating film measurement variable (S) representative of a lubricating film thickness of a lubricating film (11) on the cylinder surface of the cylinder (2), **characterized in that** the lubricating system is operated at least once by the lubricating system control unit (14) in a predetermined calibration operating mode during operation of the piston compressor (1), a lubricating film state value (SZ) being determined on the basis of the lubricating film measurement variable (S) detected during execution of the calibrating operating mode **and in that** the lubricating system control unit (14), after the end of the calibration operating mode during operation of the piston compressor (1), controls the amount of lubricant to be introduced depending on the determined lubricating film state value (SZ).

12. Method according to claim 11, **characterized in that** a temporal resolution of the lubricant sensor (15) is 0.01° to 5° crank angle **and/or in that** a sensor value (Pi) of the lubricating film measurement variable (S) is used to determine the lubricating film state value (SZ), which sensor value is detected during a piston stroke of the piston (3) at a point in time at which a piston ring (6) of the piston (3) is in the region of the lubricant sensor (15), preferably a minimum value of the lubricating film measurement variable (S) detected during the piston stroke.

13. Method according to any of claims 11 to 12, **characterized in that** the lubricant is intermittently introduced into the cylinder (2) and **in that** the lubricating system control unit (14) controls the amount of lubricant by changing a frequency and/or an injection amount of each injection of the intermittent introduction of the lubricant **and/or in that** the calibration operating mode is repeated in a specified cycle in order to update the lubricating film state value (SZ) and to adapt the amount of lubricant to the updated lubricating film state value (SZ) **and/or in that** the calibration operating mode is executed over at least ten, preferably at least one hundred, particularly preferably at least one thousand, crankshaft revolutions of the piston compressor (1) or an equivalent time.

14. Method according to any of claims 11 to 13, **characterized in that** in the calibration operating mode, different amounts of lubricant (Mi) are introduced into the cylinder (2) in at least two consecutive time ranges (Zi) and **in that** the lubricating system control unit (14) determines a maximum value (Pa_max) and a minimum value (Pa_min) in a time profile of the lubricating film measurement variable (S) detected during the at least two time ranges (Zi) and determines therefrom the lubricating film state value (SZ) for controlling the amount of lubricant.

15. Method according to claim 14, **characterized in that** a first time range (Z1) having a predetermined duration and a subsequent second time range (Z2) having a predetermined duration are defined and **in that** the amount of lubricant (M1) introduced during the first time range (Z1) is defined such that a completely wetted lubricating film forms on the cylinder surface and the amount of lubricant (M2) introduced during the second time range (Z2) is defined such that dry running occurs on the cylinder surface, the duration of the first time range (Z1) preferably being at least five crankshaft revolutions and the amount (M1) of lubricant introduced during the first time range (Z1) being 90-200% of an amount of lubricant predetermined by the compressor manufacturer and the duration of the second time range (Z2) preferably being at least five crankshaft revolutions and the amount (M2) of lubricant introduced during the second time range being 0% of the amount of lubricant predetermined by the compressor manufacturer.

16. Method according to either claim 14 or claim 15, **characterized in that** a difference value (ΔPa) between the determined maximum value (Pa_max) and the determined minimum value (Pa_min) is determined, a lubricating film limit value (Pa_grenz) is determined from the maximum value (Pa_max) and the determined difference value (ΔPa), and the lubricating film limit value (Pa_grenz) is used as a lubricating film state value (SZ) and **in that** the lubricating system control unit, after the end of the calibration operating mode, controls the lubricating system for introducing the lubricant when the lubricating film measurement variable (S) lies in a lubricating system activation range (17) between the minimum value (Pa_min) and the lubricating film limit value (Pa_grenz).

## Revendications

1. Système de lubrification pour un compresseur à piston (1), permettant d'introduire un lubrifiant sur une surface de glissement de cylindre d'un cylindre (2) du compresseur à piston (1), dans lequel cylindre un piston (3) est mobile en va-et-vient, dans lequel une unité de commande de système de lubrification (14) est prévue pour commander une quantité de lubrifiant à introduire, et au moins un capteur de lubrifiant (15), lequel est un capteur à ultrasons, est prévu pour détecter une grandeur de mesure de film lubrifiant (S) représentant une épaisseur de film lubrifiant d'un film lubrifiant (11) sur la surface de glissement de cylindre du cylindre (2), **caractérisé en ce que** l'unité de commande de système de lubrification (14) est configurée pour faire fonctionner le système de lubrification pendant le fonctionnement du compresseur à piston (1) au moins une fois dans un mode de fonctionnement de calibrage prédéfini et pour déterminer une valeur d'état de film lubrifiant (SZ) à l'aide de la grandeur de mesure de film lubrifiant (S) détectée pendant l'exécution du mode de fonctionnement de calibrage et **en ce que** l'unité de commande de système de lubrification (14) est configurée pour, à la fin du mode de fonctionnement de calibrage pendant le fonctionnement du compresseur à piston (1), commander la quantité de lubrifiant à introduire en fonction de la valeur d'état de film lubrifiant (SZ) déterminée.

2. Système de lubrification selon la revendication 1,
**caractérisé en ce qu'une** résolution temporelle du capteur de lubrifiant (15) va de 0,01° à 5° d'angle de vilebrequin **et/ou en ce que** l'unité de commande de système de lubrification (14) est configurée pour utiliser une valeur de capteur (Pi) de la grandeur de mesure de film lubrifiant (S) pour déterminer la valeur d'état de film lubrifiant (SZ), laquelle valeur de capteur est détectée pendant une course de piston du piston (3) à un moment où un segment de piston (6i) du piston (3) se trouve dans la zone de détection du capteur de lubrifiant (15), de préférence une valeur minimale, détectée pendant la course de piston, de la grandeur de mesure de film lubrifiant (S).

3. Système de lubrification selon la revendication 1 ou 2,
**caractérisé en ce que** le système de lubrification est conçu pour l'introduction intermittente du lubrifiant dans le cylindre (2), de préférence sous la forme d'un système goutte à goutte, d'un système de bloc diviseur ou d'un système à rampe commune, et **en ce que** l'unité de commande de système de lubrification (14) est configurée pour commander la quantité de lubrifiant par une modification d'une fréquence et/ou d'une quantité d'injection de respectivement une injection de l'introduction intermittente du lubrifiant.

4. Système de lubrification selon l'une des revendications 1 à 3, **caractérisé en ce que** l'unité de commande de système de lubrification (14) est configurée pour répéter le mode de fonctionnement de calibrage selon un cycle spécifié afin de mettre à jour la valeur d'état de film lubrifiant (SZ) et d'adapter la quantité de lubrifiant à la valeur d'état de film lubrifiant (SZ) mise à jour et/ou **en ce qu'**une durée du mode de fonctionnement de calibrage est d'au moins dix, de préférence d'au moins cent, de manière particulièrement préférée d'au moins mille tours de vilebrequin du compresseur à piston (1) ou d'une durée équivalente.

5. Système de lubrification selon l'une des revendications 1 à 4, **caractérisé en ce que,** dans le mode de fonctionnement de calibrage, au moins deux plages de temps (Zi) successives sont spécifiées avec des quantités de lubrifiant (Mi) différentes et **en ce que** l'unité de commande de système de lubrification (14) est configurée pour déterminer, dans une évolution temporelle de la grandeur de mesure de film lubrifiant (S) détectée pendant les au moins deux plages de temps (Zi), une valeur maximale (Pa_max) et une valeur minimale (Pa_min) et pour déterminer à partir de celles-ci la valeur d'état de film lubrifiant (SZ) pour commander la quantité de lubrifiant.

6. Système de lubrification selon la revendication 5,
**caractérisé en ce qu'une** première plage de temps (Z1) d'une durée prédéfinie et une seconde plage de temps (Z2) suivante d'une durée prédéfinie sont spécifiées et **en ce que** la quantité de lubrifiant (M1) introduite pendant la première plage de temps (Z1) est spécifiée de telle sorte qu'un film lubrifiant entièrement mouillé s'établit sur la surface de glissement de cylindre et la quantité de lubrifiant (M2) introduite pendant la seconde plage de temps (Z2) est spécifiée de telle sorte qu'un glissement sec s'établit sur la surface de glissement de cylindre, dans lequel la durée de la première plage de temps (Z1) est de préférence d'au moins cinq tours de vilebrequin et la quantité de lubrifiant (M1) introduite pendant la première plage de temps va de 90 à 200 % d'une quantité de lubrifiant prédéfinie par le fabricant du compresseur et la durée de la seconde plage de temps (Z2) est de préférence d'au moins cinq tours de vilebrequin et la quantité de lubrifiant (M2) introduite pendant la seconde plage de temps (Z2) est de 0 % de la quantité de lubrifiant prédéfinie par le fabricant du compresseur.

7. Système de lubrification selon la revendication 5 ou 6,
**caractérisé en ce que** l'unité de commande de système de lubrification (14) est configurée pour déterminer une valeur différentielle (ΔPa) entre la valeur maximale (Pa_max) déterminée et la valeur minimale (Pa_min) déterminée, pour déterminer une valeur limite de film lubrifiant (Pa_grenz) à partir de la valeur maximale (Pa_max) et de la valeur différentielle (ΔPa) déterminée, et pour utiliser la valeur limite de film lubrifiant (Pa_grenz) comme valeur d'état de film lubrifiant (SZ), et **en ce que** l'unité de commande de système de lubrification est configurée pour, lors du fonctionnement du compresseur à piston (1), à la fin du mode de fonctionnement de calibrage, commander le système de lubrification pour l'introduction du lubrifiant lorsque la grandeur de mesure de film lubrifiant (S) se situe dans une plage d'activation de système de lubrification (17) située entre la valeur minimale (Pa_min) et la valeur limite de film lubrifiant (Pa_grenz).

8. Système de lubrification selon l'une des revendications 1 à 7, **caractérisé en ce qu'une** unité de détection de quantité de lubrifiant (16) est prévue dans le système de lubrification pour détecter une quantité de lubrifiant fournie au point de lubrification (12) et **en ce que** l'unité de commande de système de lubrification (14) est configurée pour comparer la grandeur de mesure de film lubrifiant (S) obtenue par le capteur de film lubrifiant (15) et la quantité de lubrifiant obtenue par l'unité de détection de quantité de lubrifiant afin de vérifier la cohérence des deux valeurs et/ou de détecter une fuite dans le système de lubrification.

9. Compresseur à piston (1) comportant un certain nombre de cylindres (2), dans lesquels respectivement un piston (3) est mobile en va-et-vient, et comportant un système de lubrification permettant d'alimenter le nombre de cylindres (2) en lubrifiant, dans lequel respectivement au moins un point de lubrification (12) est prévu sur le nombre de cylindres (2) pour l'introduction du lubrifiant sur une surface de glissement de cylindre (2), **caractérisé en ce que** le système de lubrification est conçu selon l'une des revendications 1 à 8.

10. Compresseur à piston (1) selon la revendication 9, **caractérisé en ce que** plusieurs points de lubrification (12) et/ou plusieurs capteurs de lubrifiant (15) sont prévus sur au moins un cylindre (2), dans lequel de préférence plusieurs points de lubrification (12) et/ou capteurs de lubrifiant (15) sont prévus dans la direction périphérique de l'au moins un cylindre (2) et/ou plusieurs points de lubrification (12) et/ou capteurs de lubrifiant (15) sont prévus dans la direction axiale de l'au moins un cylindre (2).

11. Procédé permettant de faire fonctionner un compresseur à piston (1) comportant au moins un cylindre (2) dans lequel un piston (3) est mobile en va-et-vient, dans lequel un lubrifiant est fourni à une surface de glissement de cylindre de l'au moins un cylindre (2) au moyen d'un système de lubrification et dans lequel une quantité de lubrifiant du lubrifiant amené est commandée par une unité de commande de système de lubrification (14), dans lequel une grandeur de mesure de film lubrifiant (S) représentant une épaisseur de film lubrifiant d'un film lubrifiant (11) sur la surface de glissement de cylindre du cylindre (2) est détectée au moyen d'au moins un capteur de lubrifiant (15) qui est un capteur à ultrasons, **caractérisé en ce que,** pendant le fonctionnement du compresseur à piston (1), le système de lubrification fonctionne, au moyen de l'unité de commande de système de lubrification (14), au moins une fois dans un mode de fonctionnement de calibrage prédéfini, dans lequel une valeur d'état de film lubrifiant (SZ) est déterminée à l'aide de la grandeur de mesure de film lubrifiant (S) détectée pendant l'exécution du mode de fonctionnement de calibrage, et **en ce que** l'unité de commande de système de lubrification (14) commande la quantité de lubrifiant à introduire en fonction de la valeur d'état de film lubrifiant (SZ) déterminée après la fin du mode de fonctionnement de calibrage pendant le fonctionnement du compresseur à piston (1).

12. Procédé selon la revendication 11, **caractérisé en ce qu'une** résolution temporelle du capteur de lubrifiant va de 0,01° à 5° d'angle de vilebrequin **et/ou en ce que,** pour déterminer la valeur d'état de film lubrifiant (SZ), une valeur de capteur (Pi) de la grandeur de mesure de film lubrifiant (S) est détectée, laquelle valeur de capteur est détectée pendant une course de piston du piston (3) à un moment où un segment de piston (6) du piston (3) se trouve dans la zone du capteur de lubrifiant (15), de préférence une valeur minimale, détectée pendant la course de piston, de la grandeur de mesure de film lubrifiant (S).

13. Procédé selon la revendication 11 ou 12, **caractérisé en ce que** le lubrifiant est introduit de manière intermittente dans le cylindre (2) et **en ce que** l'unité de commande de système de lubrification (14) commande la quantité de lubrifiant en modifiant une fréquence et/ou une quantité d'injection de respectivement une injection de l'introduction intermittente du lubrifiant **et/ou en ce que** le mode de fonctionnement de calibrage est répété selon un cycle spécifié afin de mettre à jour la valeur d'état de film lubrifiant (SZ) et d'adapter la quantité de lubrifiant à la valeur d'état de film lubrifiant (SZ) mise à jour, **et/ou en ce que** le mode de fonctionnement de calibrage est exécuté pendant au moins dix, de préférence au moins cent, de manière particulièrement préférée au moins mille tours de vilebrequin du compresseur à piston (1) ou une durée équivalente.

14. Procédé selon l'une des revendications 11 à 13, **caractérisé en ce que,** dans le mode de fonctionnement de calibrage, des quantités de lubrifiant (Mi) différentes sont introduites dans le cylindre (2) dans au moins deux plages de temps (Zi) successives, et **en ce que** l'unité de commande de système de lubrification (14) détermine une valeur maximale (Pa_max) et une valeur minimale (Pa_min) dans une évolution temporelle de la grandeur de mesure de film lubrifiant (Mi) détectée pendant les au moins deux plages de temps (Zi), et détermine à partir de celles-ci la valeur d'état de film lubrifiant (SZ) afin de commander la quantité de lubrifiant.

15. Procédé selon la revendication 14, **caractérisé en ce qu'une** première plage de temps (Z1) d'une durée prédéfinie et une seconde plage de temps (Z2) suivante d'une durée prédéfinie sont spécifiées et **en ce que** la quantité de lubrifiant (M1) introduite pendant la première plage de temps (Z1) est spécifiée de telle sorte qu'un film lubrifiant entièrement mouillé s'établit sur la surface de glissement de cylindre et la quantité de lubrifiant (M2) introduite pendant la seconde plage de temps (Z2) est spécifiée de telle sorte qu'un glissement sec s'établit sur la surface de glissement de cylindre, dans lequel la durée de la première plage de temps (Z1) est de préférence d'au moins cinq tours de vilebrequin et la quantité de lubrifiant (M1) introduite pendant la première plage de temps (Z1) est de 90 à 200 % d'une quantité de lubrifiant prédéfinie par le fabricant du compresseur et la durée de la seconde plage de temps (Z2) est de préférence d'au moins cinq tours de vilebrequin et la quantité de lubrifiant (M2) introduite pendant la seconde plage de temps est de 0 % de la quantité de lubrifiant prédéfinie par le fabricant du compresseur.

16. Procédé selon la revendication 14 ou 15, **caractérisé en ce qu'**une valeur différentielle (ΔPa) entre la valeur maximale (Pa_max) déterminée et la valeur minimale (Pa_min) déterminée est déterminée, une valeur limite de film lubrifiant (Pa_grenz) est déterminée à partir de la valeur maximale (Pa_max) et de la valeur différentielle (ΔPa) déterminée, et la valeur limite de film lubrifiant (Pa_grenz) est utilisée comme valeur d'état de film lubrifiant (SZ),
**et en ce que** l'unité de commande de système de lubrification commande le système de lubrification pour l'introduction de lubrifiant après la fin du mode de fonctionnement de calibrage lorsque la grandeur de mesure de film lubrifiant (S) se trouve dans une plage d'activation de système de lubrification (17) située entre la valeur minimale (Pa_min) et la valeur limite de film lubrifiant (Pa_grenz).
